# EUROPÄISCHE PATENTSCHRIFT

(11) **EP 0 003 055 B1**
(45) Veröffentlichungstag und Bekanntmachung des Hinweises auf die Patenterteilung: **29.10.1980**
(21) Anmeldenummer: 78101864.3
(22) Anmeldetag: 29.12.1978
(51) Int. Cl.: E05C 19/00, C10B 25/08

(54) **Türverriegelungsvorrichtung insbesondere für Koksofentüren**
Door latching means, especially for coke oven doors
Dispositif de verrouillage pour portes, en particulier pour portes de fours à coke

(30) Priorität: 05.01.1978 DE 2800396
(43) Veröffentlichungstag der Anmeldung: 25.07.1979
(73) Patentinhaber: Bergwerksverband GmbH, D-45307 Essen (DE); Ruhrkohle Aktiengesellschaft, 45128 Essen (DE)
(72) Erfinder: Tewes, Heinz, D-4650 Gelsenkirchen (DE); Rolke, Rudi, D-4352 Herten (DE)
(74) Vertreter: Frühbuss, Heinrich, Dr.rer.nat.

## Beschreibung

Der Erfindung betrifft eine Türverriegelungsvorrichtung gemäß Oberbegriff des Anspruchs 1.

Zur Verriegelung insbesondere von Koksofentüren dienen meist Drehriegel in Form zweiarmiger Hebel, die an dem Türkörper drehbar gelagert sind und in der Verreigelungsstellung mit ihren freien Enden gewöhnlich hakenartig ausgebildete Riegelhalter hintergreifen. Diese Verriegelungsvorrichtung hat nicht nur den Zweck, insbesondere die Koksofentüren in ihrer Betriebesstellung am Türrahmen festzuhalten, sie dient auch dazu, den Türkörper fest gegen die Dichtflächen am Türrahmen anzupressen.

Die häufig am Türkörper, in der Regel nachstellbar festgeklemmten Dichtleisten haben üblicherweise die Form metallischer Dichtschneiden (sogenannte "Hammerschlagleiste"), können aber natürlich auch anders ausgebildet sein. Der Vorteil nachschlagbarer metallischer Dichtschneiden liegt aber darin, daß sie es ermöglichen, thermisch bedingte Verwerfungen des Türkörpers eher auszugleichen und dadurch eine bessere Abdichtung zu gewährleisten.

Die vorbeschriebene Verriegelung der Türkörper am Türrahmen hat, wenn sie nur mechanisch erfolgt, den Nachteil, daß außerordentlich hohe Kräfte sowchl bei der Ver- als auch bei der Entriegelung aufgewendet werden müssen, um den erforderlichen hohen Anpreßdruck zu erzeugen. Um ein Lockern der Verriegelung unter den wechselnden Temperatureinwirkungen -während des Betriebes zu verhindern, müssen nämlich im Bereich der Verriegelungshaken sehr kleine Keilwinkel angewendet werden, die jedoch sowohl beim Verals auch beim Entriegelungsvorgang außerordentlich hohe Reibungskräfte hervorrufen und daher eine befriedigende Ver- und Entriegelung mit erträglichem Kraftaufwand erschweren.

Um diesen Mangel zu beheben, sind zahlreiche Vorschläge bekannt, die meist darauf hinauslaufen, den der Drehlagerung der Riegel dienenden Lagerkopf axial verstellbar auszubilden. Diese axial verstellbare Lagerung des Lagerkopfes ermöglicht es, die Riegel mit verhältnismäßig geringem Kraftaufwand in die Verriegelungsstellung zu bewegen und die eigentliche Anpressung erst anschließend durch entsprechende Axialverstellung des der Drehlagerung der Riegel dienenden Lagerkopfes vorzunehmen. Dabei wird auch bei der Entriegelung so verfahren, daß über die Verstellung des Lagerkopfes zunächst die Entlastung des Verspannungszustandes zwischen Riegel und Riegelhaltern bewirkt und erst daraufhin der Riegel in die Entriegelungsstellung gedreht wird.

Eine bekannte Bauart dieses generellen Lösungsprinzips besteht darin, zwischen dem axial verstellbaren Lagerkopf für den Drehriegel und dem Türkörperboden einen Federzylinder einzuschalten, bei dem die entsprechend vorgespannten Tellerringfedern den eigentlichen Anpreßdruck erzeugen, und den Lagerkopf für den Drehriegel mittels einer von außen zu betätigenden Gewindespindel derart axial verstellbar auszubilden, daß er zwecks Erleichterung des Ver- und Entriegelungsvorganges jedes Mal vor deren Einleitung durch Betätigung der Spindel die Tellerfedern zusammenpreßt. Die dadurch geschaffene Entlastung des Verspannungszustandes zwischen den Riegelenden und den Riegelhaltern ermöglicht in dieser Stellung mit verhältnismäßig geringen Kräften die Verdrehung des Riegels in die Entriegelungsstellung. Auch bei der Herstellung der Verriegelung wird sinngemäß so verfahren, indem durch Betätigung der Gewindespindel zunächst das vorgespannte Federpaket zusammengepreßt und erst daraufhin der Riegel in die Verriegelungsstellung verdeht wird, bevor dann anschließend wiederum durch Herausdrehen der Spindel die Feder auf die betrieblich notwendige Vorspannung entlastet und dabei gleichzeitig der erforderliche Verspannungszustand zwischen Riegel und Riegelhaltern herbeigeführt wird.

Diese bekannte Lösung hat in der Praxis zu beträchtlichen Schwierigkeiten geführt, so daß sie im Ergebnis nicht befriedigt.

Abgesehen davon, daß diese Bauart verhältnis-mäßig kompliziert und daher fertigungstechnisch aufwendig ist, hat es sich als schwierig erwiesen, die Gewindespindel einerseits sicher im Bereich des Bodens des Federzylinders so zu verankern, daß sie nicht herausgerissen wird, und sie andererseits zum Beispiel mittels elektrischer Drehantriebe so rasch und exakt zu betätigen, wie es im Interesse geringstmöglicher Zeitverluste wünschenswert wäre.

Diese Nachteile vermeidet zwar eine andere bekannte Verriegelungsvorrichtung (deutsche Patentschrift 916 885), bei der die Axialverstellung des der Drehlagerung des Riegels dienenden Lagerkopfes über einen kolbenbetätigten, insbesondere hydraulisch beaufschlagten, Verstellzylinder bewirkt wird.

Auf der anderen Siete hat dieses Lösungsprinzip den Mangel, daß der im Betrieb erforderliche Anpreßdruck durch das Druckmedium innerhalb des Verstellzylinders aufgebracht werden muß. Es dürfte in der Praxis schwierig, wenn nicht gar unmöglich sein, das während der gesamten Verriegelungszeit im Verstellzylinder eingeschlossene Druckmedium auf dem erforderlichen gleich hohen Betriebsdruck zu halten, zumal der Zylinder ebenso wie das darin eingeschlossene Druckmedium während der Garungszeit des Kokses wechselnden Temperatureinflüssen ausgesetzt ist.

Hinzu kommt der Nachteil, daß es sich dabei um einen beidseitig beaufschlagbaren Verstellzylinder handeln muß und die wechselweise Entlüftung der beiden Zylinderseiten bei der Änderung der Verstelleinrichtung des Lagerkopfes sowohl zeitraubend ist als auch Druckmedien unterschiedlicher Druckhöhe erfordert.

Schließlich ist eine Verriegelungsvorrichtung bekannt (deutsche Patentschrift 870 992), bei welcher die Druckbeaufschlagung der Feder für den Ent- oder Verriegelungsvorgang durch ein flüssiges oder gasförmiges Druckmedium derart erfolgt, daß ein ringförmiger Schlauch aus einem elastischen Material, welcher einseitig gegen den Deckel eines Gehäuses abgestützt ist, mit dem Druckmedium gefüllt werden kann und dadurch eine Druckplatte, mit der die Achse des Riegels verbunden ist, gegen die auf der anderen Seite der Druckplatte befindliche Feder preßt. Die Druckplatte weist an ihrem äußeren Rand gegenüber dem sie einschließenden Gehäuse einen Spielraum auf und ein oder zwei als Anschlag dienende Zapfen, die ein völliges Zusammenpressen des Druckschlauches durch die Feder verhindern. In einer Ausführung (Abb. 2) ist die Druckplatte einerseits in einer zentralen Ausnehmung des Gehäusedeckels gelagert und andererseits mittels eines Zapfens - der mit ihr verbundenen Achse des Drehriegels - am türseitigen Ende des Gehäuses. Diese Achse weist ein Gewinde auf, welches durch die Druckplatte geschraubt ist. Beim Drehen des mit ihr fest verbundenen Riegels dreht sich damit auch die gesamte Achse.

Die Vorrichtung weist einerseits den Nachteil auf, daß sie aus recht vielen und schwer herzustellenden Einzelteilen besteht und durch die Verwendung eines elastischen Druckschlauches bei den rauhen Arbeitsbedingungen an einem Koksofen äußerst störanfällig ist. Andererseits wirkt es sich nachteilig aus, daß zwischen der Druckplatte und dem Deckel des Gehäuses ständig eine nicht unbeachtliche Menge des Druckmediums ansteht, so daß bei eventuellen Undichtigkeiten eine recht große Menge des meist flüssigen Druckmediums auslaufen kann bzw. sich unbemerkt ein Luftpolster in den Druckschlauch einnisten kann. Gerade der letzte Effekt ist in Hydrauliksystemen bekanntlich besonders störend, da sich bei den wechselnden Temperaturverhältnissen, insbesondere beim üblichen Temperaturanstieg, der an einer Koksofentür während des Verkokungsvorganges auftritt, ein beträchtlicher Druck im Druckschlauch ausbilden kann, was dazu führt, daß die Feder auf der anderen Seite der Druckplatte weiter vorgespannt wird und dadurch den Riegel entlastet, was zu einer Undichtigkeit der Koksofentür führt. Dieser Effekt tritt aber auch schon auf, wenn der Raum, in dem das Druckmedium sich befindet, gut entlüftet ist, da jede Volumenausdehnung des Druckmediums sich voll auf die Druckplatte auswirkt.

Der Erfindung liegt nun die Aufgabe zugrunde, die Nachteile der bekannten Lösungen zu vermeiden und eine Türverriegelungsvorrichtung zu schaffen, die sowohl baulich und fertigungstechnisch einfach und daher billig ist als auch auf einfache Weise eine ebenso schnelle wie präzise Verstellung des Lagerkopfes vor Einleitung des Ver- bzw. Entriegelungsvorganges ermöglicht und infolgedessen während des Kokereibetriebes leicht und zuverlässig zu handhaben ist.

Zur Lösung dieser Aufgabe geht die erfindungsgemäß vorgeschlagene Türverriegelungsvorrichtung von der vorstehend zuletzt behandelten bekannten Bauart aus, kennzeichnet sich dieser gegenüber jedoch durch die Merkmale e und f des Anspruchs 1. - Das im Stand der Technik als "Lagerkopf" bezeichnete Tei wird zwecks Präzisierung hier und im weiteren als "Lagerzapfen" bezeichnet.-

Auf diese Weise ist es möglich, die für die Erleichterung des Ver- bzw. Entriegelungsvorganges nur vorübergehend notwendige Erhöhung der Vorspannung der Feder gewissermaßen schlagartig durch momentane Druckbeaufschlagung des Hydraulikzylinders herbeizuführen und den Hydraulikzylinder anschließend wieder ganz von dem Druckmedium zu entlasten. Diese kurzzeitige Beaufschlagung der Hydraulikzylinder mit dem Druckmedium kann auf sehr einfache Weise, z.B. mit einer hydraulischen Steuereinrichtung erfolgen, im Anwendungsfall an einer Koksofentür also etwa beim Durchgang der Ofenmaschine, von dieser aus unter Verwendung von Schnellverschlußkupplungen, herbeigeführt werden, und zwar zweck mäßig gleichzeitig sowohl für den Hydraulikzylinder des oberen wie für den Hydraulikzylinder des unteren Riegels jeder Koksofentür. Die Entlastung der Hydraulikzylinder von dem Druckmedium erfolgt dabei gewissermaßen selbsttätig durch die Rückstellkraft der während des Betriebes vorgespannten Feder.

Es ist mithin auch nur eine einzige Leitung für die Zu- und Abführung des Druckmediums an jeder Koksofentür erforderlich, die mit dem einen Kupplungsteil der Schnellkupplung ver- sehen ist und die beiden jeder Tür zugeordneten Hydraulikzylinder parallel oder in Reihe miteinander verbindet.

Zweckmäßige Weiterbildungen der Erfindung sind in den Ansprüchen 2 bis 12 näher gekennzeichnet.

Zwei besonders bevorzugte Ausführungsformen der Erfindung sind nachstehend anhand der Zeichnung eingehender beschrieben. Es zeigen:
Fig. 1 die Verriegelungsvorrichtung in der äußersten betriebsmäßigen Verriegelungsstellung (gleichzeitig Ruhezustand der Verriegelungsvorrichtung);
Fig. 2 die Verriegelungsvorrichtung gemäß Fig. 1 in etwas vereinfachter Bauweise in der die Ent- oder Verriegelung einleitenden Stellung mit zusammengepreßtem Federpaket und
Fig. 3 das Schaltscheme für die Betätigung der Hydraulikzylinder jeder Koksofentür von der Ofenmaschine aus.

In den Figuren 1 und 2 sind der Türrahmen mit 1 und der Türkörper mit 2 bezeichnet.

An dem metallischen Türrahmen 1 sind seitlich vorspringend die in bekannter Weise hakenförmig ausgebildeten Riegelhalter 3 befestigt.

Der Türkörper 2 ist beiderseits mit nachstellbaren metallischen Dichtschnieden 4 ver- sehen, deren Schnieden an die Dichtflächen am Türrahmen 1 angepreßt sind. Die nachstellbaren metallischen Dichtschnieden 4 sind mittels Klemmschrauben 5 durch Reibungsschluß gehalten.

Mit 6 ist ein metallischer Halterahmen bezeichnet, der zur Lagerung des in die Ofenkammern hineinragenden feuerfesten Stopfens dient.

An der von der Ofenkammer abgekehrten Außenseite des Türkörpers 2 ist unter Zwischenschaltung von Isolationsmaterial 7, z.B. in Form von Absest, der Boden 2 einer Zylinderhülse 9 befestigt, die am freien Stirnende des Gehäuses durch einen unter Zwischenschaltung von Dichtungsmitteln angeschraubten Deckel 10 verschlossen ist.

Innerhalb des Zylindergehäuses 8, 9, 10 ist ein Paket ringförmig ausgebildeter Tellerfedern 11 angeordnet, das innenseitig durch eine am Boden 8 angeschweißte zylindrische Führungshülse 12 geführt ist.

Weiterhin ist innerhalb des Zylindergehäuses 8, 9, 10 ein Kolben 13 angeordnet, der an seinen Außenrand unter Zwischenschaltung von Dichtungen 14 an der Innenwandung der Zylinderhülse 9 geführt ist. An seiner dem Tellerfederpaket 11 zugekehrten Unterseite ist der Kolben 13 mit einer Ausnehmung (Ringnut) 15 versehen, deren äußere Nutwand während der Verstellbewegung des Kolbens 13 an der Außenseite der Führungshülse 12 ebenfalls geführt ist. Die axiale Tiefe dieser Ausnehmung (Ringnut) 15 ist zugleich so groß gewählt, daß sie den axialen Verstellweg des Kolbens 13 durch Anschlag an der oberen Stirnfläche der Führungshülse 12 begrenzt.

Im Deckel 10 dieses kombinierten Hydraulik-und Federzylinders ist eine Anschlußbohrung 16 für die Zu- und Abführung des Druckmediums vorgeschen, die zum Spaltraum 18 zwischen Zylinderdeckel 10 und Kolben 13 hin in eine umlaufende, kjonzentrische, flache Ringnut 17 innerhalb des Zylinderdeckels mündet und die bei der Beaufschlagung mit dem Druckmedium eine gleichmäßige Beaufschlagung des Kolbens 13 im Ruhezustand, also auch dann ermöglicht, wenn der Kolben 13 durch das vorgespannte Tellerfederpaket 11 fest an den Zylinderdeckel 10 angepreßt ist. - Natürlich kann sich die Ringnut 17 auch bezüglich Spaltraum 18 auf der genau gegenüberliegenden Seite im Koiben_{.} 13 befinden.

Es ist wegen der geringeren Bautiefe besonders vorteilhaft, wenn, wie in Fig. 1, die Anschlußbohrung 16 für das Druckmedium am Umfang des Deckels 10 aus diesem austritt.

Sowohl der Zylinderdeckel 10 als auch der Kolben 13 sind mit achsmittigen Ausnehmungen versehen, die im Bereich des Zylinderdeckels 10 von dem Schaft 19 und im Bereich des Kolbens 13 von dem sich an diesen mit kleinerem Durchmesser anschließenden Befestigungszapfen 20 des Lagerzapfens 21 für die Drehlagerung des zweiarmigen Riegels 22 durchsetzt sind.

Auf der dem Federpaket 11 zugekehrten Innenseite ist der Befestigungszapfen 20 des Lagerzapfens 21 z.B. durch eine aufgeschraubte Mutter 23 mit dem Kolben 13 in der Verstellrichtung starr verbunden, welcher auf der der Mutter 23 gegenüberliegenden Seite spielfrei an der Ringschulter zwischen dem Schaft 19 und dem Zapfen 20 des Lagerzapfens 21 anliegt.

Es ist besonders vorteilhaft, wenn die Zylinderhülse 9 an beiden Stirnflächen mit Dichtungen versehen ist und Deckel 10 mit Boden 8 durch Befestigungsmittel 33 verbunden sind. - Dadurch wird das beim Schweißen der Zylinderhülse 9 am Boden 8 sonst fast unvermeidbar auftretende Verwerfen durch thermische Spannungen vermeidbar.

Besonders günstig ist auch die Verwendung einer Lagerhülse 34, mit der die zentrale Ausnehmung im Deckel 10 riegelseitig ausgebuchst wird und - zur Vermeidung einer zu hohen Bautiefe - Lagerzapfen 21 eine Ringnut 35 zur Aufnahme dieser Lagerhülse besitzt.

Es hat sich weiterhin als besonders günstig erwiesen, die Dichtflächen am Kolben 13 und/oder der Ausnehmung des Deckels 10 bzw. Lagerhülse 34 mit doppelten Ringnuten zu ver- sehen und diese einerseits mit einem Gleitring 36 bzw. 36a der z.B. aus Kunststoff bestehen kann, und andererseits mit dem in jedem Fall notwendigen Dichtelement 14 bzw. 14 a ver- sehen sind.

Wie aus Figur 1 zu ersehen, kann der Verstellweg des Kolbens 13 bei der Beaufschlagung mit dem Druckmedium auch durch die türseitige Stirnfläche des Lagerzapfen 21 dadurch begrenzt werden, daß diese in diesem Falle auf den Deckel 10 zu sitzen kommt, was voraussetzt, daß die Distanz 37 zwischen diesen beiden Flächen im Ruhezustand kleiner oder gleich groß ist wie die freie Tiefe der Ringnut 1 5 des Kolbens 13 über der Führungshülse 12. Dann ist es aber auch günstig, die entsprechende freie Tiefe der Ringnut 35 des Lagerzapfens 21 gegen über der Lagerhülse 34 gleich groß oder größer als die letztgenannte Distanz zu wählen, um eine übermäßige Druckbelastung der Lagerhülse 34 zu vermeiden.

Durch die Merkmale des Anspruche 8 wird eine besonders vorteilhafte, gleichmäßige Anpressung des Riegels 22 an Riegelhalter 3 bewirkt und siene Drehung um Lagerzapfen 21 erleichtert.

Eine zentrale Ausnehmung 41 im Abschlußstopfen 40 des Lagerzapfens 21 vermindert dessen Gewicht und eignet sich besonders gut als Eingriff für einen an sich bekannten Druckbolzen, der im Falle eines Defektes der Verriegelungsvorrichtung am Türrahmen oder an der Koksofenmaschine abgestützt sein kann und durch Druckanwendung eine externe Entlastung des Riegels 21 zur Einleitung der Ver-oder Entriegelung bewirkt.

Es hat sich als besonders günstig erwiesen, wenn die Feder 11 in den beiden Extremlagen des Kolbens 13 die in Anspruch 10 genannten Vorspannungen aufweist.

Während Fig. 1 den Zustand wiedergibt, in dem das Tellerfederpaket 11 die für den betrieblichen Verriegelungszustand minimal erforderliche Vorspannung besitzt, veranschaulicht Fig. 2 den Zustand vor Einleitung der Ver- oder Entriegelung, in dem der Spaltraum 18 des Hydraulikzylinders mit dem Druckmedium beaufschlagt ist und der Kolben 13 das tellerfederpaket 11 zusammengepreßt hat, wobei der Verstellweg des Kolbens 13 durch den Anschlag an der freien Stirnfläche der Führungshülse 12 begrenzt ist.

Aus Fig. 3 ist ersichtlich, daß die beiden Hydraulikzylinder 9 und 9a für den unteren und oberen Riegel einer einzigen Koksofentür durch die Leitung 24 parallel geschaltet und auf diese Weise an eine gemeinsame Leitung 25 angeschlossen sind, deren Ende den einen Teil 26a einer mit Rückschlagventil versehenen Schnellverschlußkupplung bildet.

Der zugehörige andere Teil 26b der Schnellverschlußkupplung bildet das zugehörige Ende einer Leitung 27, die zur Ofenmaschine führt.

In der Leitung 27 für die Zu- und Abführung des Druckmediums ist ein verstellbares Drosselventil 28 eingeschaltet, von dem aus die Leitung 27 zu einem elektromagnetisch betätigten Dreiwegeventil 29 führt. An dieses Dreiwegeventil 29 ist auf der anderen Seite je eine Druck-und Rücklaufleitung 30 und 31 angeschlossen, die innerhalb der Ofenmaschine an einen Druckerzeuger bzw. Druckspeicher sowie an den Rücklauftank angeschlossen sind. Mit 32 ist ein Druckausgleichs- bzw. -regulier-organ bezeichnet, das automatisch für die Einhaltung des erforderlichen Drucks des Druckmediums, z.B. in Höhe von 27 bar, sorgt. - Diese Vorrichtungen zusammen werden hier als hydraulische Steuereinrichtung bezeichnet.-

Wenngleich die erfindungsgemäße Türverreigelungseinrichtung besonders vorteilhaft für Koksofentüren verwendet werden kann, ist sie im Prinzip auch für jede andere Türe geeignet, bei der ein Verschlußelement eines starken Temperaturschwankungen ausgesetzten Raumes oder Behäters mit vertretbarem Kraft- und Zeitaufwand fest angepreßt werden und öfters wieder gelöst werden muß.

## Patentansprüche

1. Türverriegelungsvorrichtung, insbesondere für Koksofentüren, bei welcher
a. ein parallel zur Türbene drehbarer und zusammen mit seinem Lagerzapfen axial verschiebbarer, vorzugsweise zweiarmiger, Riegel in der Verschlußstellung die Riegelhalter am Türrahmen hintergreift,
b. eine zwischen der Tür und dem Lagerzapfen des Riegels wirkende Feder den Riegel im Ruhezustand von der Tür begrenzt fortdrückt,
c. mittels eines gegen die Feder wirkenden Druckmediums der Riegel durch seinen Lagerzapfen jeweils zum Ver- oder Entriegeln in Richtung auf die Tür verschoben wird und
d. die Feder und das Druckmedium derart in einem geschlossenen, an der Tür befestigten Gehäuse angeordnet sind, daß sie durch einen druck und zugfest mit dem in das Gehäuse eingeführte Ende des Lagerzapfens verbundenen Kolben getrennt sind und auf diesen gegensinnig wirken, wobei die Feder türseitig und das Druckmedium riegelseitig angeordnet sind, dadurch gekennzeichnet, daß
e. das Gehäuse aus einer geraden Zylinderhülse (9), einem an deren türseitiger Stirnfläche mit der Tür (2), unter Zwischenschaltung einer Isolationsschicht (7), fest verbundenen Boden (8) und einem ebenen Deckel (10) mit zentraler Ausnehmung für die dichtende Duchsetzung des als Schaft (19) ausgebildeten Endes des Lagerzapfens (21) und mit Anschlußbohrung (16) für die Zu- und Abführung des Druck-mediums besteht, und
f. der ebene Kolben (13) im Ruhezustand derart am Deckel (10) angliegt, daß das Druckmedium zwischen ihnen bis auf einen kleinen Rest, der in einer oder mehreren ringförmigen, flachen, mit der Anschlußbohrung (16) in Verbindung stehenden, konzentrischen Ringnuten (17) zwischen Kolben (13) und Deckel (10) verbleibt, verdrängt und aus dem Gehäuse ausgetrieben ist.

2. Türverriegelungsvorrichtung nach Anspruch 1, dadurch gekennzeichnet, daß im Inneren der Zylinderhülse (9) eine zentrale, bodenseitig angeschweißte zylindrische Führungshülse (12) an ihrer Außenseite die Feder im türseitigen Bereich und den Kolben (13) am Außenrand dessen federseitiger Ausnahmung (15) im Bereich ihres freien Endes führt, wobei die Stirnfläche der Ausnehmung (15) einerseits und der freie Rand der Führungshülse (12) andererseits zugleich als Einschubbegrenzung des Kolbens (13) bei der Beaufschlagung mit dem Druckmediunf dienen.

3. Tür verriegelungsvorrichtung nach Anspruch 1 oder 2, dadurch gekennzeichnet, daß die Zylinderhülse (9) an beiden Stirnflächen mit Dichtungen ver-sehen ist und der Deckel (10) mit dem Boden (8) durch Befestigungsmittel (33) verbunden ist.

4. Türverriegelungsvorrichtung nach einem der Ansprüche 1-3, dadurch gekennzeichnet, daß die Anschlußbohrung (16) für das Druckmedium am Umfang des Deckels (10) aus diesem austritt.

5. Türverriegelungsvorrichtung nach einem der Ansprüche 1--4, dadurch gekennzeichnet, daß der Deckel (10) am riegelseitigen Ende seiner zentralen Ausnehmung mit einer Lagerhülse (34) ausgebüchst ist und diese in eine Ringnut (35) des Lagerzapfens (21) hineinragt.

6. Türverriegelungsvorrichtung nach einem oder mehreren der Ansprüche 1-5, dadurch gekennzeichnet, daß der Kolben (13) auf seinem äußeren und/oder die zentrale Ausnehmung des Deckels (10) bzw. die Lagerhülse (34) auf ihrem inneren Umfang jeweils eine Nut mit Gleitring (36 bzw. 36a) und eine weitere Nut mit Dichtelement (14 bzw. 14a) aufweisen.

7. Türverriegelungsvorrichtung nach den Ansprüchen 1 oder 5, dadurch gekennzeichnet, daß im Ruhezustand die freie Distanz (37) zwischen der türseitigen Stirnfläche des Lagenzapfens (21) und der riegelseitigen Stirnfläche des Deckels (10) gleichgroß oder kleiner und/oder die freie Tiefe der Ringnut (35) des Lagerzapfens (21) über der Lagerhülse (34) gleichgroß oder größer ist als die freie Tiefe der Ringnut (15) des Kolbens (13) über der Führungshülse (12).

8. Türverriegelungsvorrichtung nach einem der Ansprüche 1-7, dadurch gekennzeichnet, daß der Lagerzapfen (21) einen ringförmigen Druckring (39) und mindestens einen ringförmigen Tragwulst (38) für den Riegel (22) auf einer äußeren Zylinderfläche aufweist.

9. Türverriegelungsvorrichtung nach einem der Ansprüche 1-8, dadurch gekennzeichnet, daß ein Abschlußstopfen (40) des Lagerzapfens (21) eine zentrale Ausnehmung (41) aufweist.

10. Türverriegelungsvorrichtung nach einem der Ansprüche 1-9, dadurch gekennzeichnet, daß die Feder (11) in den beiden Extremlagen des Kolbens (13) eine Vorspannung von 60 000-90 000 N bzw. 100000-170000 N aufweist.

11. Doppelte Türverriegelungsvorrichtung nach einem der Ansprüche 1 bis 10, dadurch gekennzeichnet, daß die Anschlußbohrungen (16) der Hydraulikzylinder der beiden Verreigelungsvorrichtungen einer Koksofentür parallel zueinander geschaltet und gemeinsam an eine an sich bekannte Schnellverschlußkupplung mit Rückschlagventil (26a) für die Beaufschlagung mit dem bzw. für die Entlastung von dem Druckmedium über eine entsprechende, insbesondere an der Ofenmaschine angebrachte, hydraulische Steuereinrichtung angeschlossen ist.

12. Türverriegelungsvorrichtung nach Anspruch 11, dadurch gekennzeichnet, daß zwischen dem ofenmaschinenseitigen Ende (26b) der Schnellverschlußkupplung und den innerhalb der Ofenmaschine installierten Druck-(30) und Rückleitungen (31) ein elektromagnetisch betätigtes Dreiwegeventil (29) für die Absperrung sowie den wahlweisen Anschluß der Druck- (30) oder Rücklaufleitung (31) eingeschaltet ist und in die von dem Dreiwegeventil (29) zur Schnellverschlußkupplung (26b) gehende Leitung (27) ein regulierbares Drosselventil (28) und in die Druck-(30) und Rücklaufleitungen (31) ein den Druck des Mediums konstant haltendes Druckausgleichs- bzw. -regulierorgan (32) eingeschaltet ist.

## Claims

1. A door locking device, in particular for coke oven doors, in which
a. a lock, which may be pivoted parallel to the plane of the door and together with its bearing journal may be displaced axially and which preferably has two arms, engages behind the lock holders on the door frame in the closed position,
b. a spring, acting between the door and the bearing journal of the lock, thrusts the lock to a limited extent away from the door in the state of rest,
c. by means of a pressure medium acting against the spring the lock is displaced by its bearing journal in the direction of the door for the purpose of locking or unlocking respectively and
d. the spring and the pressure medium are disposed in a closed casing, which is secured to the door, in such a way that they are separated by a piston, which is joined in a compression- resistant and tension-resistant manner to the end of the bearing journal inserted in the casing, and they act upon the said piston in opposite directions, the spring being disposed on the side towards the door and the pressure medium being disposed on the side towards the lock, characterized in that
e. the casing consists of a right cylinder sleeve (9), a base (8) whose end face towards the door (2) is rigidly joined to the said door (2), with the inter-position of an insulation layer (7), and a flat cover (10) having a central opening for the end of the bearing journal (21) constructed in the form of a shaft (19) to pass through in a sealed manner and having a connecting bore (16) for the supply and removal of the pressure medium, and
f. in the state of rest the flat piston (13) bears upon the cover (10) in such a way that the pressure medium between them is displaced and expelled from the casing except for a small residue which remains in one or more annular, flat, concentric annular grooves (17), communicating with the connecting bore (16), between the piston (13) and the cover (10).

2. A door locking device according to Claim 1, characterized in that inside the cylinder sleeve (9) the outside of a central cylindrical guide sleeve (12) welded on the side of the base guides the spring in the region of the door and the piston (13) on the outer edge of the recess (15) thereof towards the spring in the region of its free end, the end face of the recess (15) on the one hand and the free edge of the guide sleeve (12) on the other together acting to form a stop for the displacement of the piston (13) when exerting pressure with the pressure medium.

3. A door locking device according to Claim 1 or 2, characterized in that the cylinder sleeve (9) is provided with seals at both its end faces, and the cover (10) is connected to the base (8) by fastening means (33).

4. A door locking device according to any one of Claims 1 to 3, characterized in that the connecting bore (16) for the pressure medium on the periphery of the cover (10) opens out from the latter.

5. A door locking device according to any one of Claims 1 to 4, characterized in that at the end of its central opening towards the lock the cover (10) is lined with a bearing sleeve (34) and the latter projects into an annular groove (35) in the bearing journal (21).

6. A door locking device according to one or more of Claims 1 to 5, characterized in that a groove with a slide ring (36 or 36a respectively) and a further groove with a sealing element (14 or 14a respectively) are provided in each case on the outer periphery of the piston (13) and/or on the inner periphery of the central opening of the cover (10) or the bearing sleeve (34) respectively.

7. A door locking device according to Claim 1 or 5, characterized in that in the state of rest the clear distance (37) between the end face of the bearing journal (21) towards the door and the end face of the cover (10) towards the lock is equal to or less than and/or the clear depth of the annular groove (35) of the bearing journal (21) above the bearing sleeve (34) is equal to or greater than the clear depth of the annular groove (15) of the piston (13) above the guide sleeve (12).

8. A door locking device according to any one of Claims 1 to 7, characterized in that the bearing journal (21) has an annular thrust collar (39) and at least one annular support bulge (38) for the lock (22) on its outer cylindrical surface.

9. A door locking device according to any one of Claims 1 to 8, characterized in that a closing plug (40) of the bearing journal (21) has a central recess (41).

10. A door locking device according to any one of Claims 1 to 9, characterized in that in the two extreme positions of the piston (13) the spring (11) has "a prestressing of 60,000 to 90,000 N and 100,000 to 170,000 N respectively.

11. A double door locking device according to any one of Claims 1 to 10, characterized in that the connecting bores (16) of the hydraulic cylinders of the two locking devices of a coke oven door are actuated parallel to one another and are together connected to a rapid closure coupling known per se with a non-return valve (26a) for the exertion of pressure by the pressure medium or for release from the pressure medium, respectively, by way of an appropriate hydraulic control device, in particular disposed on the oven machine.

12. A door locking device according to Claim 11, characterized in that an electromagnetically actuated three-way valve (29) for closure and the optional connexion of the pressure line (30) or the return line (31) is interposed between the end (26b) of the rapid closure coupling on the side towards the oven machine and the pressure line (30) and return tine (31) fitted inside the oven machine, and an adjustable control valve (28) is connected in the line (27) passing from the three-way valve (29) to the rapid closure coupling (26b) and a pressure compensating or controlling means (32) which keeps the pressure of the medium constant is connected to the pressure line (30) and return line (31).

## Revendications

1. Dispositif de verrouillage de porte, en particulier pour porte de four à coke, dans lequel:
a) ou verrou, de préférence à deux bras, monté rotatif dans un plan parallèle au plane de la porte, et capable de coulisser axialement solidairement avec son tourillon, est, dans la position de fermeture, en prise avec une ferrure de verrouillage du châssis fixe de la porte;
b) un ressort agissant entre la porte et le tourillon du verrou exerce, au repos, sur ce verrou une poussée qui tend à l'écarter de la porte jusqu' à une position limite;
c) par son tourillon le verrou peut être déplacé vers la porte, pour le verrouillage ou le déverrouillage, au moyen d'un fluide sous pression agissant à l'encontre du ressort;
d) le ressort et le fluide sous pression sont disposés de telle sorte dans un boîtier fermé, fixé à la porte, qu'ils sont séparés l'un de l'autre par un piston résistant à la compression et à la traction et solidarisé avec l'extrémité du tourillon engagée dans le boîtier et qu'ils agissent sur ce piston en sens opposé, le ressort et le fluide étant situés respectivement du côté de la porte et du côté du verrou; caractérisé en ce que;
e) le boîtier se compose d'un cylindre rectiligne (9), d'un fond (8) fixé à la porte (2) au droit de l'extrémité du cylindre (9) adjacente à la porte, avec inter-position d'une couche (7) de matière isolante et d'un couvercle plat (10) comprenant une ouverture centrale, que traverse de façon étanche l'extrémité cylindrique (19) du tourillon (21), et un perçage de branchement (16) pour l'admission et l'échappement du fluide sous pression, et en ce que;
f) au repos, le piston plat (13) vient de telle sorte eu appui contre le couvercle (10) que le fluide sous pression se trouvant entre ces deux éléments est comprimé et refoulé hors du b_{d}itier, à l'exception d'un petit reste qui subsiste entre le piston (13) et le couvercle (10) dans une ou plusieurs gorges annulaires concentriques (17), de forme plate, communiquant avec le perçage de branchement (16).

2. Dispositif suivant la revendication 1, caractérisé en ce qu'a l'intérieur du cylindre (9) une douille centrale cylindrique de guidage (12), fixée par soudage à son extrémité adjacente au fond, guide d'une part le ressort par sa face externe dans la zone adjacente à la porte, et d'autre part dans la zone de son extrémité libre le piston (13) au droit du bord externe d'une gorge (15) formée dans ce piston, le fond de la gorge (15) et la bord libre de la douille de guidage (12) assurant conjointement la limitation de la course que décrit le piston (13) lorsqu'il est soumis à l'action du fluide sous pression.

3. Dispositif suivant l'une des revendications 1 et 2, caractérisé en ce qu'au droit de ses deux faces terminales le cylindre (9) est pourvu d'étanchéités et le couvercle (10) est solidarisé avec le fond (8) par des moyens de fixation (33).

4. Dispositif suivant l'une des revendications 1 à 3, caractérisé en ce que le perçage de branchement (16) pour le fluide sous pression débouche à la périphérie du couvercle (10).

5. Dispositif suivant l'une des revendications 1 à 4, caractérisé en ce que dans l'extrémité adjacente au verrou de l'ouverture centrale du couvercle (10) est emboïte un coussinet (34) qui pénètre dans une gorge annulaire (35) du tourillon (21).

6. Dispositif suivant l'une des revendications 1 à 5, caractérisé en ce qu'une gorge contenant une bague glissante (36, 36a) et une autre gorge munie d'un élément d'étanchéité (14, 14a), sont prévues sur la périphérie du piston (13) et/ou dans l'ouverture centrale du couvercle (10), ou bien sur la face interne du coussinet (34).

7. Dispositif suivant la revendication 1 ou la revendication 5, caractérisé en ce que, au repos, la distance libre (37) entre la face terminale tournée vers la porte, du tourillon (21 ), et la face terminale tournée vers le verrou, du couvercle (10), est égale ou inférieure à la profondeur libre de la gorge (35) du piston (13) surmontant la douille de guidage (12), et/ou la profondeur libre de la gorge (35) du tourillon (31) surmontant le coussinet (34) est égale ou supérieure à la profondeur libre de la gorge (15) du piston (13) surmontant la douille de guidage (12).

8. Dispositif suivant l'une des revendications 1 à 7, caractérisé en ce que, sur sa surface cylindrique externe, le tourillon (21) comporte un anneau de pression (39) et au moins un bourrelet annulaire de portée (38) pour le verrou (22).

9. Dispositif suivant l'une des revendications 1 à 8, caractérisé en ce qu'un bouchon de fermeture (40) du tourillon (21) comporte une ouverture centrale (41).

10. Dispositif suivant l'une des revendications 1 à 9, caractérisé en ce que le ressort (1) est, dans les deux positions extrêmes du piston (13), soumis à une précontrainte de 60.000 à 90.000 N ou de 100.000 à 170.000 N.

11. Dispositif de verrouillage de porte double suivant l'une des revendications 1 à 10, caractérisé en ce que les perçages de branchement (16) du cylindre hydraulique des deux dispositifs de verrouillage d'une porte de four à coke sont montés en parallèle et ont une liaison commune avec un raccord rapide, connu en soi, associé à un clapet de retenue (26a) pour la transmission du fluide sous pression, ou pour le retour de ce fluide, par l'intermédiaire d'un dispositif correspondant de commande hydraulique monté par exemple dans la machinerie du four.

12. Dispositif suivant la revendication 11, caractérisé en ce que, entre l'extrémité (26b) adjacente à la machinerie du four du raccord rapide et les conduits (30) sous pression et (31) de retour prévus à l'intérieur de la machinerie du four est monté un robinet à trois voies, à commande électromagnétique, pour couper le conduit sous pression (30) ou le conduit de retour (31 ), ou bien pour un branchement sélectif avec l'un de ces conduits; en ce que dans le conduit (27) allant du robinet à trois voies (29) au raccord rapide (26b) est monté un robinet de réglage (28); et en ce que dans les conduits (30) sous pression et (31) de retour est monté en dispositif (32) de compensation ou de régulation qui maintient constante la pression du fluide.
